# EUROPÄISCHE PATENTSCHRIFT

(11) **EP 2 158 013 B1**
(45) Veröffentlichungstag und Bekanntmachung des Hinweises auf die Patenterteilung: **12.08.2015**
(21) Anmeldenummer: 08759332.3
(22) Anmeldetag: 24.06.2008
(51) Int. Cl.: A63C 5/00, A63C 5/04, A63C 5/052, A63C 5/075

(54) **SKI**
SKI
SKI

(30) Priorität: 28.06.2007 AT 10052007
(43) Veröffentlichungstag der Anmeldung: 03.03.2010
(73) Patentinhaber: Kästle Gmbh, 4600 Wels (AT)
(72) Erfinder: BINDER, Oliver, 4600 Wels (AT)
(74) Vertreter: Puchberger, Peter
(86) Internationale Anmeldenummer: PCT/EP2008/005088
(87) Internationale Veröffentlichungsnummer: WO 2009/000496

(56) Entgegenhaltungen:
- EP-A- 1 593 412
- WO-A-00/38801
- WO-A-95/15794
- AT-B- 332 767
- AT-B- 339 187
- DE-A1- 10 148 031
- FR-A- 2 616 340
- FR-A- 2 818 915

## Beschreibung

Die Erfindung betrifft einen Ski und insbesondere bezieht sich die Erfindung auf Skier, die in der Skischaufel eine Materialaussparung tragen.

Es ist seit längerem bekannt, dass das Fahrverhalten eines Skis auch von dem Schwingungsverhalten der Skischaufel abhängt. Dabei wurde es als vorteilhaft erkannt, wenn die Skispitze möglichst leicht gebaut wird, um Gewicht in diesem Bereich einzusparen. So wurden beispielsweise der sogenannte Lochski auf den Markt gebracht, bei dem zur Gewichtseinsparung die Skischaufel eine Öffnung aufgewiesen hat. In der Praxis hat sich diese Schaufelform nicht durchgesetzt. Ein Problem lag darin, dass der Lochski bei üblichen Schneeverhältnissen dazu neigte, den Schnee durch das Loch in der Schaufel aufzunehmen und nicht den Ski über den lockeren Schnee darüber zu heben, wie es wünschenswert wäre.

AT 332767 B offenbart einen Ski mit einer Skischaufel, die mehrere Ausnehmungen/ Bohrungen aufweist, um das Schwingungsverhalten des Skis zu verbessern.

Aufgabe der vorliegenden Erfindung ist es, an der Skischaufel und auch für den ganzen Ski eine Gewichtsreduktion herbeizuführen. Das Schwingungsverhalten soll verbessert und die Massenmomente reduziert werden. Auch ist ein schnelles Rückstellverhalten der Skischaufel anzustreben. Insgesamt soll der Ski eine erhöhte Laufruhe und bessere Spurtreue bei unruhigem Untergrund erhalten. Weiters ist es Ziel, dem Käufer die Gewichtsreduktion deutlich zu machen und doch die erforderliche Stabilität des Skis bereitzustellen.

Der Ski gemäß vorliegender Erfindung weist die Merkmale der Patentansprüche auf.

Im folgenden wird die Erfindung anhand eines Ausführungsbeispieles näher beschrieben. Die Figur 1 zeigt einen Ski in Schrägansicht von oben und Figur 2 die Aussicht auf die Skischaufel. Die Figur 3 zeigt einen Längsschnitt der Skischaufel nach der Linie III - III und Figur 4 zeigt einen Querschnitt nach der Linie IV - IV in Figur 2.

Die Figur 1 zeigt einen Ski 1 mit der in Fahrtrichtung hochgebogenen Skischaufel 2, die in der Skispitze 3 endet. Im Bereich der Skischaufel ist gemäß der Erfindung eine Materialaussparung 4 vorgesehen. Figur 2 zeigt die Aussicht auf die Skischaufel zur näheren Erläuterung der Schnittdarstellungen in den Figuren 3 und 4.

Der Schichtaufbau des Skis über seine ganze Länge kann gemäß Stand der Technik ausgeführt sein. So ist es bekannt, von oben nach unten folgenden Schichtaufbau vorzusehen:
Deckfolie mit dem Design
Obergurt aus Aluminium
Obergurt aus glasfaserverstärktem Kunststoff
Kern des Skis oder im Schaufelbereich die Spitzeneinlage aus elastischem Material Untergurt aus Aluminium
Untergurt aus glasfaserverstärktem Kunststoff
Skibelag

Gemäß Figur 3 ist der Skibelag 5 durchgehend ausgebildet und überdeckt die Materialausnehmung 4. Unmittelbar oberhalb ist der Untergurt 6 aus glasfaserverstärktem Kunststoff angeordnet. Auch dieser Untergurt erstreckt sich als flächiger Belag über die Materialaussparung 4 bis zur Skispitze 3. Weiters erfolgt der Metalluntergurt 7, der sich jedoch nur bis zum Rand der Materialaussparung 4 erstreckt und in den Schnittdarstellungen nach Figur 3 und 4 erst wieder in den gegenüberliegenden Bereichen rund um die Materialaussparung aufscheint. Gleiches gilt auch für die Spitzeneinlage aus elastischem Material wie Gummi, die mit dem Bezugszeichen 8 versehen ist. Die Spitzeneinlage ist gemäß Stand der Technik eine Weiterführung der Schicht, die im Ski den Kern darstellt.

Oberhalb der Spitzeneinlage liegt im Randbereich der Materialaussparung 4 der Obergurt 9 aus glasfaserverstärktem Kunststoff, der vollflächig bis zur Skispitze 3 geführt ist und ebenfalls die Materialaussparung 4 abdeckt. Dieser Obergurt 9 ist mit dem glasfaserverstärkten Untergurt 6 im Bereich der Materialaussparung 4 verklebt.

Oberhalb des Obergurtes 9 liegt im Randbereich der Metallobergurt 10, der die Materialaussparung aufweist und darüber erstreckt sich vollflächig die Deckfolie 11.

In bevorzugter Weise sind der Skibelag 5, der Untergurt 6 aus glasfaserverstärktem Kunststoff, der Obergurt 9 aus glasfaserverstärktem Kunststoff und die Deckfolie 11 durchsichtig oder lichtdurchlässig. Damit ist es möglich, den optischen Effekt eines Lochskis herbeizuführen, der jedoch hinsichtlich seiner Fahreigenschaften verbessert ist.

Es versteht sich von selbst, dass die vorliegende Erfindung vielfältig abgeändert werden kann, ohne den Bereich der Erfindung zu verlassen. Der Metalluntergurt 7 und der Metallobergurt 10 bestehen bevorzugt aus Aluminiumlegierung. Es können aber auch alle geeigneten hochfesten Materialien vorgesehen sein wie z.B. andere Metalllegierungen, Carbon und dergleichen.

Der Ski kann anstelle einer einzigen Materialaussparung auch mehrere derartige Aussparungen aufweisen, z.B. durch Anordnung eines Mittelsteges entlang der Mittellängslinie des Ski. Weiters kann es vorteilhaft sein, den im Querschnitt verdünnten Bereich der Materialaussparung 4 durch ein leichtes durchsichtiges Material aufzufüllen, um glatte durchgehende Oberflächen zu erzielen. Dies kann allerdings das Gewicht der Skischaufel wieder erhöhen.

### BEZUGSZEICHENLISTE

- 1.: Ski
- 2.: Skischaufel
- 3.: Skispitze
- 4.: Materialaussparung
- 5.: Skibelag
- 6.: Untergurt GF
- 7.: Metalluntergurt
- 8.: Spitzeneinlage
- 9.: Obergurt GF
- 10.: Metallobergurt
- 11.: Deckfolie

## Patentansprüche

1. Ski mit Skischaufel, wobei der Ski schichtförmig aufgebaut ist und die Skischaufel zumindest eine Materialaussparung aufweist und der Ski zumindest einen Gurt (7,10) aus hochfestem lichtundurchlässigem Material aus Metall wie Aluminium einer Aluminiumlegierung oder einer Metalllegierung und zumindest einen Gurt (6,9) aus festem lichtdurchlässigem Material aus glasfaserverstärktem Kunststoff aufweist, **dadurch gekennzeichnet, dass** die Materialaussparung (4) der Skischaufel (2) durch Ausschnitte des/der Gurte (7, 10) aus hochfestem lichtundurchlässigem Material aus Metall wie Aluminium, einer Aluminiumlegierung oder einer Metalllegierung gebildet ist und dass der wenigstens eine Gurt (6,9) aus festem lichtdurchlässigem Material aus glasfaserverstärktem Kunststoff die Materialaussparung (4) überdeckt.

2. Ski nach Anspruch 1, **dadurch gekennzeichnet, dass** der Ski (1) einen Obergurt (10) und einen Untergurt (7) aus Aluminium aufweist und beide Gurte im Schaufelbereich ausgespart sind, und dass der Obergurt (9) aus glasfaserverstärktem lichtdurchlässigem Kunststoff zwischen den Metallgurten (7,10) angeordnet ist und die Materialaussparung (4) überdeckt.

3. Ski nach Anspruch 1 oder 2, **dadurch gekennzeichnet, dass** der transparente Obergurt (9) zwischen dem Metallobergurt (10) und dem Metalluntergurt (7) und der transparente Untergurt (6) zwischen dem Skibelag (5) und dem Metalluntergurt (7) angeordnet ist, und dass im Bereich der Materialaussparung (4) die transparenten Gurte (6,9) aufeinanderliegend angeordnet sind.

4. Ski nach einem der Ansprüche 1 bis 3, **dadurch gekennzeichnet, dass** der Skibelag (5) ein transparenter Skibelag ist, der zumindest teilweise bis zur Schaufelspitze hochgezogen ist und die Materialaussparung (4) von unten abdeckt.

5. Ski nach einem der vorhergehenden Ansprüche 1 bis 4, **dadurch gekennzeichnet, dass** die auf der Oberseite des Skis angeordnete Deckfolie (11) transparent ist und im Bereich der Materialaussparung (4) am transparenten Obergurt (9) anliegend ausgebildet ist.

## Claims

1. A ski with a curved ski tip, wherein the ski is constructed in a laminated fashion and the curved ski tip has at least one material recess and the ski has at least one reinforcement layer (7, 10) of high-strength, light-impermeable material more particularly of metal such as aluminium, an aluminium alloy or a metal alloy and at least one reinforcement layer (6, 9) of firm light-permeable material made of fibreglass-reinforced plastic, **characterised in that** the material recess (4) of the curved ski tip (2) is formed by cut-outs of the reinforcement layer(s) (7, 10) formed of high-strength light-impermeable materials of metal such as aluminium, an aluminium alloy or a metal alloy and that the at least one reinforcement layer (6, 9) of firm light-permeable material of fibreglass-reinforced plastic covers the material recess (4).

2. The ski according to claim 1, **characterised in that** the ski (1) has an upper reinforcement layer (10) and a lower reinforcement layer (7) of aluminium and both reinforcement layers are recessed in the curved tip area and that the upper reinforcement layer (9) of fibreglass-reinforced light-permeable plastic is arranged between the metal reinforcement layers (7, 10) and covers the material recess (4).

3. The ski according to claim 1 or 2, **characterised in that** the transparent upper reinforcement layer (9) is arranged between the metal upper reinforcement layer (10) and the metal lower reinforcement layer (7) and the transparent lower reinforcement layer (6) is arranged between the ski base (5) and the metal lower reinforcement layer (7) and that in the area of the material recess (4) the transparent reinforcement layers (6, 9) are arranged on top of one another.

4. The ski according to any one of claims 1 to 3, **characterised in that** that the ski base (5) is a transparent ski base and is at least partially curved upwards towards the ski tip and covers the material recess (4) from below.

5. The ski according to any one of the preceding claims 1 to 4, **characterised in that** the top sheet (11) arranged on the upper side of the skin is transparent and in the area of the material recess (4) is in contact with the transparent upper reinforcement layer (9).

## Revendications

1. Ski avec spatule, le ski étant de structure stratifiée et la spatule comportant au moins un évidement de matière et le ski comportant au moins une sangle (7, 10) en matière opaque ultrarésistante, en métal comme l'aluminium, un alliage d'aluminium ou un alliage métallique et au moins une sangle (6, 9) en matière solide transparente, en matière plastique renforcée par fibres de verre, **caractérisé en ce que** l'évidement de matière (4) de la spatule (2) est formé par des découpes de la/des sangle(s) (7, 10) en matière opaque ultrarésistante, en métal comme l'aluminium, un alliage d'aluminium ou un alliage métallique et **en ce qu'**au moins une sangle (6, 9) en matière solide transparente, en matière plastique renforcée par fibres de verre recouvre l'évidement de matière (4).

2. Ski selon la revendication 1, **caractérisé en ce que** le ski (1) comporte une sangle supérieure (10) et une sangle inférieure (7) en aluminium et **en ce que** les deux sangles sont évidées dans la région de la spatule et **en ce que** la sangle supérieure (9) en matière plastique transparente renforcée par fibres de verre est placée entre les sangles métalliques (7, 10) et recouvre l'évidement de matière (4).

3. Ski selon la revendication 1 ou 2, **caractérisé en ce que** la sangle supérieure (9) transparente est placée entre la sangle métallique supérieure (10) et la sangle métallique inférieure (7) et **en ce que** la sangle inférieure (6) transparente est placée entre le revêtement (5) de ski et la sangle métallique inférieure (7) et **en ce que** dans la région de l'évidement de matière (4), les sangles transparentes (6, 9) sont placées en étant superposées.

4. Ski selon l'une quelconque des revendications 1 à 3, **caractérisé en ce que** le revêtement (5) de ski est un revêtement de ski transparent qui est tiré au moins en partie vers le haut jusqu'à la pointe de la spatule et qui recouvre l'évidement de matière (4) par le bas.

5. Ski selon l'une quelconque des revendications 1 à 4 précédentes, **caractérisé en ce que** le film de couverture (11) placé sur la face supérieure du ski est transparent et dans la région de l'évidement de matière (4), il est conçu en étant adjacent à la sangle supérieure (9) transparente.
